# EUROPÄISCHE PATENTSCHRIFT

(11) **EP 0 558 718 B1**
(45) Veröffentlichungstag und Bekanntmachung des Hinweises auf die Patenterteilung: **17.12.1997**
(21) Anmeldenummer: 92919296.1
(22) Anmeldetag: 22.09.1992
(51) Int. Cl.: D03J 1/00

(54) **VERFAHREN UND VORRICHTUNG ZUR WEBMASCHINENKLIMATISIERUNG**
AIR-CONDITIONING PROCESS AND DEVICE FOR MECHANICAL WEAVING LOOMS
PROCEDE ET DISPOSITIF DE CLIMATISATION DE METIERS MECANIQUES

(30) Priorität: 23.09.1991 CH 2815/91
(43) Veröffentlichungstag der Anmeldung: 08.09.1993
(73) Patentinhaber: LUWA AKTIENGESELLSCHAFT, CH-8047 Zürich (CH)
(72) Erfinder: VERNER, Pavel, CH-8048 Zürich (CH); BOLLIER, Walter, CH-8134 Adliswil (CH)
(74) Vertreter: Patentanwälte Schaad, Balass, Menzl & Partner AG
(86) Internationale Anmeldenummer: CH9200193
(87) Internationale Veröffentlichungsnummer: WO9306281

(56) Entgegenhaltungen:
- EP-A- 0 137 056
- DE-A- 2 203 900
- US-A- 3 391 528
- INTERNATIONALES TEXTIL-BULLETIN WELTAUSGABE WEBEREI Nr. 1, 1973, Seiten 54 - 59 GEB.SULZER A.G. 'Einzelklimatisierung an Sulzerwebmachinen'

## Beschreibung

Die Erfindung betrifft ein Verfahren zur Webmaschinenklimatisierung nach dem Oberbegriff von Anspruch 1 sowie eine Webmaschinenkimatisierungs-Vorrichtung.

Mit dem Ziel, die hauptsächlich aus Fadenbrüchen resultierenden Betriebsunterbrüche leistungsfähiger Webmaschinen herabzusetzen, wird seit längerer Zeit versucht, die Webbedingungen zu optimieren. Bemühungen, dieses Ziel allein durch Beeinflussung des Raumklimas eines Webmaschinensaales zu erreichen, ergeben einen grossen Luftvolumenstrom mit grossem Leistungsbedarf pro Maschine.

Im Zusammenhang mit der Entstaubung sind jedoch auch Verfahren bekannt, mit welchen das Klima unmittelbar an der Webmaschine beeinflusst wird. Bei einem bekannten Verfahren dieser Art wird klimatisierte Luft sowohl über im Saal verteilte Deckenauslässe als auch durch Lokalauslässe zugeführt. Dabei ist für jede Maschine ein Lokalauslass vorgesehen, der eine schlitzförmige Austrittsöffnung im Abstand oberhalb der Webkette aufweist. Bei einem anderen bekannten Verfahren sind die Lokalauslässe unter den Webkanten angeordnet. In beiden Fällen erstreckt sich die Austrittsöffnung etwa quer zur Webkette über deren volle Breite und entlässt einen gegen die Webkette gerichteten Strahl konditionierter Luft.

Lokale Luftauslässe unterhalb der Webmaschine sind z.B. auch aus den Druckschriften EP-A1-0 137 056 sowie DE-B-2 203 900 bekannt. Beide dieser im Boden des Webmaschinensaales vorgesehenen Luftauslässe verfolgen das Ziel, klimatisierte Luft mit geringer Geschwindigkeit unter der Maschine in den Raum auszublasen. Sie weisen hierzu eine quer zu dieser verlaufende, grossflächige Austrittsöffnung auf, die von einem luftdurchlässigen, konvex gekrümmten Verteilorgan besetzt ist. Der Luftauslass nach dem ersteren Dokument ist in bezug auf die Webmaschine im Bereich unterhalb der Kette vorgesehen. Der Luftauslass nach der DE-B-2 203 900 weist dem an der Austrittsöffnung angeordneten Verteilorgan vorgeschaltet weitere als Verteilorgane wirkende Wände mit Öffnungen auf.

In einem Bericht betitelt "Webmaschinenentstaubung und Webmaschinenklimatisierung - ein Widerspruch?" (Dr.-Ing. Helmut Weinsdörfer, Dipl.-Ing. Ulrich Stark), erstattet anlässlich des 6. Weberei-Kolloquium (16./17. Oktober 1990) und veröffentlich durch das Institut für Textil- und Verfahrenstechnik, 7306 Denkendorf, Deutschland wird eine Versuchsanordnung beschrieben, die einen senkrecht von oben auf das Hinterfach gerichteten Lokalauslass der obigen Art aufweist.

Die Maschinenklimatisierung mit Lokalauslässen bringt, bezogen auf die Fadenbruchhäufigkeit, in den meisten Fällen eine deutliche Verbesserung gegenüber Anwendungen, bei welchen nur über das Raumklima Einfluss auf die Feuchtbedingungen an der Webmaschine genommen wird. Darüber hinaus ergibt sich auch ein erheblich geringerer Leistungsbedarf. Allerdings müssen zur Erreichung befriedigender Ergebnisse immer noch beträchtliche Luft-volumenströme erzeugt werden, und bei den Betriebskosten fällt auch der erhöhte Wartungsaufwand für die Reinigung der Lokalauslässe ins Gewicht.

Aufgabe der Erfindung ist, ein Verfahren anzugeben, das eine wirksame Konditionierung bei erheblicher Reduktion der Klimatisierungskosten pro Webmaschine durch verringerten Leistungbedarf und Luftvolumenstrom sowie kleineren Wasserverbrauch bringt, ohne dabei in visueller Hinsicht oder für die Zugänglichkeit ein unzulässiges Hindernis zu schaffen.

Die Lösung der erfindungsgemässen Aufgabe gelingt mit den Massnahmen des Kennzeichens von Anspruch 1. Weitere Verfahrensmerkmale sind in den Ansprüchen 2-5 dargelegt.

Unter einer kolbenartigen Verdrängungsströmung wird im vorliegenden Zusammenhang eine turbulenzarme Strömung mit über ihren vollen Querschnitt annähernd einheitlicher Verteilung und annähernd gleicher Geschwindigkeit verstanden. Dabei kommen Austrittsgeschwindigkeiten zwischen 0,3 und 1,2 m/sec in Betracht.

Die Erfindung beruht auf der Erkenntnis, dass der Transport der Feuchte mit einem aus einer schlitzförmigen Austrittsöffnung ausgeblasenen Luftstrahl wenig wirksam und deshalb unwirtschaftlich ist. Hierfür ist hauptsächlich die für den Durchsatz der benötigten Luftmenge notwendige, relativ hohe Austrittsgeschwindigkeit verantwortlich. Untersuchungen weisen nach, dass vorerst ein erheblicher Teil der ausgeblasenen Klimaluft die (noch unverwobenen) Kettfäden nicht erreicht. Im weiteren prallt ein Teil dieser Luft an der Webkette ab, ohne seine Feuchtigkeit abgeben zu können. Dies bedeutet, dass erheblich mehr klimatisierte Luft gefördert werden muss, als an der Webkette zum Erzielen der angestrebten relativen Feuchte zur Einwirkung kommt.

Die erfindungsgemäss eingesetzte Verdrängungsströmung lässt die benötigte Austrittsgeschwindigkeit gegenüber jener aus einer schlitzförmigen Austrittöffnung bei gleicher zurückzulegender Strecke bis zur Webkette ganz erheblich reduzieren.

Dank der praktisch geschlossen, jedoch mit geringer Geschwindigkeit auf die Kette auftreffenden Verdrängungsströmung prallt diese nicht ab, sondern wird in der Hauptsache umgelenkt. Diese Umlenkung erfolgt sanft und unter Erhaltung des kolbenartigen Charakters, um den Kettfäden entlang, hauptsächlich in Richtung des Kettbaumes, abzufliessen. Damit ergibt sich eine optimale Ausnützung der Klimaluft und es gelingt, auf direktem Weg auf die Feuchte der Kettfäden selbst Einfluss zu nehmen, um diese für die nachfolgende Verarbeitung zu konditionieren. Mit relativ kleinen Luftmengen und geringem Wasserbedarf wird somit optimale Feuchte unmittelbar an der Kette hergestellt und diese weitgehend staubfrei gehalten. Die Klimatisierungskosten lassen sich demnach erheblich senken.

Mit den Eigenheiten der kolbenartigen Verdrängungsströmung wird auf induktivem Wege nur eine vernachlässigbare Menge von Umgebungsluft in Bewegung gesetzt. Mithin wird praktisch kein Transport von solcher Umgebungsluft in Richtung Webkette eingeleitet. Dies ist dann von Bedeutung, wenn die relative Feuchte im Websaal erheblich unter den optimalen Werten liegt und dem positiven Einfluss der Klimaluft an der Webkette entgegenwirken kann.

Die kolbenartige Verdrängungsströmung lässt inneralb ihres Querschnittes Bedingungen schaffen und aufrechterhalten, die von jenen der Umgebung unterschiedlich sind. Durch Auslegung der Querschnittsform und -Abmessungen lässt sich demnach das Klima jeweils einer Zone an einer Textilmaschine in bezug auf geforderte Eigenschaften beherrschen. Der Zutritt von Flug und Staub aus der Umgebung in diese Zone ist ebenfalls verhindert. Wenn dies gefordert ist, können an einer Maschine oder im Zulieferbereich des textilen Materiales demnach auch mehrere Zonen durch jeweils eine kolbenartige Verdrängungsströmung beherrscht werden, wobei die Klimabedingungen in diesen unterschiedlich ausgelegt werden können. Kolbenartige Verdrängungsströmungen lassen sich demnach mit Vorteil auch zur Klimatisierung anderer textiler Vorgänge und Prozesse wie z.B. beim Kardieren, beim Ablegen, Lagern und Aufnehmen der Lunte aus der Kanne, beim Verstrecken und Verspinnen sowie beim Verzwirnen anwenden.

Die Erfahrungen in der Anwendung des erfindungsgemässen Verfahrens sowie im Betrieb der ebenfalls erfindungsgemässen Vorrichtung haben gezeigt, dass die Vermeidung der Umwälzung von Umgebungsluft sich im Sinne der Verringerung des Wartungsaufwandes, insbesondere bezüglich Reinigung im Bereich der Lokalauslässe, ebenfalls positiv auswirkt.

Die erfindungsgemäße Vorrichtung ist in Anspruch 6 definiert. Weitere Merkmale sind in den Ansprüchen 7-12 dargelegt. Die Erfindung ist weiterhin im Verwendungsanspruch 13 definiert.

Nachfolgend sind das erfindungsgemässe Verfahren und die erfindungsgemässe Vorrichtung anhand eines die Webmaschinenklimatisierung betreffenden Ausführungsbeispieles sowie unter Bezugnahme auf die Zeichnung näher erläutert. Es zeigen:
- Fig. 1: schematisch die Verhältnisse an einer mit einer Vorrichtung nach der Erfindung ausgestatteten Webmaschine bei der Anwendung einer Ausführungsform des Verfahrens;
- Fig. 2: einen Vertikalschnitt entlang Linie II-II in Fig. 3 durch den in vergrössertem Masstab gezeigten Lokalauslass der Vorrichtung nach Fig. 1 und
- Fig. 3: eine Untersicht des Lokalauslasses nach den Fig. 1 und 2, teilweise aufgebrochen dargestellt.

Mit 2 ist in Fig. 1 allgemein eine Webmaschine mit einem Kettbaum 4, Fadenwächtern 6, einem Schaftpaket 8, einer Lade 10 sowie einem Warenbaum 12 bezeichnet. Die über einen Streichbaum 14 verlaufenden, die Webkette 16 bildenden Kettfäden sind mit 18 bezeichnet und das Hinterfach des an die Fadenwächter 6 anschliessenden Webfaches ist bei 20 angedeutet.

Im dargestellten Ausführungsbeispiel ist oberhalb der Webmaschine 2 und im Abstand von der Webkette 16 bzw. dem Hinterfach 20 ein Lokalauslass 22 angeordnet, der über eine Leitung 24 von einer Klimazentrale 26 mit klimatisierter Luft versorgt wird. An die gleiche Klimazentrale 26 sind auch die Lokalauslässe aller weiteren Webmaschinen des Websaales (nicht dargestellt) angeschlossen. Der Lokalauslass 22 besitzt eine nach unten gegen die Webkette 16 gerichtete Austrittsöffnung 32 und erstreckt sich horizontal über die ganze Arbeitsbreite der Webmaschine 2, wobei die Austrittsöffnung etwa rechtwinklig zum generellen Verlauf der Webkette gerichtet ist. Die Ausgestaltung des Lokalauslasses ist aus den Fig. 2 und 3 ersichtlich.

Wie sich der Schnittdarstellung von Fig. 2 entnehmen lässt, umfasst der Lokalauslass 22 einen Kasten 30 länglicher Form mit gleichbleibendem rechteckigen Querschnitt über dessen Längserstreckung. Der Kasten 30 ist mit Ausnahme der die Austrittsöffnung 32 bildenden Unterseite allseitig geschlossen. An der Oberseite 34 des Kastens 30 ist etwa in der Längsmitte desselben ein zylindrischer Anschlussstutzen 36 für die Verbindung mit der Leitung 24 vorgesehen, der über eine kreisförmige Eintrittsöffnung 38 (in Fig. 3 gestrichelt dargestellt) gleichen Innenquerschnittes mit dem Innenraum 40 des Kastens verbunden ist. Unterseite und Oberseite stellen die Breitseiten der rechteckigen Querschnittsform des Kastens dar.

Der Innenraum 40 enthält Verteilorgane, um die durch die Eintrittsöfnung 38 einströmende Luft über der Fläche der Austrittsöffnung 32 gleichmässig zu verteilen und die erfindungsgemäss vorgesehene Verdrängungsströmung zu erzeugen. Diese Verteilorgane umfassen in Strömungsrichtung betrachtet ein Lochblech 42, das sich parallel zur Oberseite 34, jedoch im Abstand zu dieser über einen zentralen Längsbereich und die volle Breite des Innenraumes 40 erstreckt. Die Länge des über Bolzen 44 an der Oberseite 34 des Kastens 30 befestigten Lochbleches 42 ist grösser als der Durchmesser der Eintrittsöffnung 38, jedoch kleiner als die Länge des Innenraumes. Unterhalb des Lochbleches 42 erstreckt sich ebenfalls parallel zur Oberseite 34 über die volle Breite des Innenraumes 40 ein weiteres Lochblech 46, das an den Seitenwänden des Kastens 30 befestigt oder in geigneter Weise an der Unterseite abgestützt ist. In Längsrichtung des Innenraumes 40 beschränkt sich die Erstreckung dieses Lochbleches 46 auf ein Mass, das etwas kleiner als der Durchmesser der Eintrittsöffnung 38 ist. Der von der Lochung der Lochbleche 42 und 46 gebildete Durchtrittsquerschnitt macht, bezogen auf deren Fläche, vorzugsweise zwischen 35 und 45 % aus.

Schliesslich folgt als letztes Verteilorgan im Innenraum 40 des Kastens eine luftdurchlässige Matte 48, z.B. aus einem entsprechenden Schaumstoff, die zwischen einem Umfangsflansch 58 des Kastens und einem Gitter 50 eingespannt ist. Matte 48 und Gitter 50 erstrecken sich über die volle Länge und Breite des Innenraumes. Das Gitter 50, das z.B durch ein Drahtgitter relativ grosser Maschenweite gebildet ist, stützt sich an einem an der Unterseite des Kastens vorgesehenen schmalen Rahmen 52 ab. Der Rahmen 52 begrenzt die Austrittsöffnung 32 mit der Länge 54 und der Breite 56. Vorzugsweise ist die Matte 48 z. B. durch Demontierbarkeit des Rahmens 52 im Kasten so eingebracht, dass deren Zugänglichkeit zum Zweck des Austausches jederzeit möglich ist. Für die Matte 48 hat sich ein Schaumstoff mit einem Druckverlust von 15 - 20 Pa bei 0,6m/sec als geeignet erwiesen.

Zusammen mit den Verteilorganen 42, 46, und 48 stellt der Kasten 30 einen Luftverteiler 60 dar. Aus der beschriebenen Ausgestaltung und Anordnung der Verteilorgane in diesem Kasten ergibt sich eine stufenweise erfolgende Verteilung der durch die Eintrittsöffnung 38 in den Innenraum 40 einströmenden Luft. Durch das Lochblech 42, das auch als Prallplatte wirkend der Eintrittsöffung gegenüberliegt, kann nur ein Teil dieser Luft in Richtung der Pfeile 62 hindurchtreten, während der Rest nach entgegengesetzten Seiten in Längsrichtung des Innenraumes 40 mit geringem Druckverlust umgelenkt wird, ohne auf dem weiteren Weg zur Matte 48, d.h. in Richtung der Pfeile 64 ein Strömungshindernis überwinden zu müssen. Um die Geschwindigkeit in dem ohne Umlenkung in Richtung der Pfeile 62 fliessenden Teilstrom herabzusetzen, muss dieser noch das Lochblech 46 überwinden. Die Teilströme 62 und 64 gelangen deshalb mit annähernd gleicher Geschwindigkeit an die Matte 48. Neben einem weiteren Ausgleich findet an der Matte 48 eine Feinverteilung der Luft statt und beim Durchtritt durch diese ensteht eine aus feinsten Stromfäden gebildete kolbenartige Verdrängungsströmung. Für die Austrittsgeschwindigkeit ist im vorliegenden Zusammenhang eine Begrenzung auf Werte zwischen 0,5 und 0,8 m/sec angezeigt. Somit können die Luftmengen auch bei gleichen Abmessungen des Luftverteilers 60 in gewissen Grenzen unterschiedlich ausgelegt weden.

Im Betrieb liefert die Klimazentrale konditionierte Luft, die aus dem durch den Luftverteiler 60 gebildeten Lokal auslass 22 (Fig. 1) als kolbenartige Verdrängungsströmung 70, z. B. mit einer Austrittsgeschwindigkeit von 0,6 m/sec vertikal nach unten austritt und dabei entsprechend dem Mass 56 eine Breite von beispielsweise 300 mm aufweist. Die Verdrängungsströmung legt die beispielsweise 0,9 m betragende Distanz bis zur oberen Kettfadenschar 20' des Webfaches 20 in kompakter Form zurück und trifft vor dem Schaftpaket 8 auf diese auf. Beim Auftreffen auf diese sowie auf die untere Kettfadenschar 20" wird die Luft zumindest als grössere Teilströmung 72 gegen die Fadenwächter 6 hin umgelenkt und fliesst den Kettfäden 18 entlang entgegen deren Lieferrichtung. Eine Teilströmung 74 fliesst im Webfachbereich an den entsprechenden Kettfäden entlang und strömt zwischen diesen nach unten ab. Dabei schaffen beide Teilströmungen dieser Luft in der Umgebung der Webkette 16 ein für den Transport und die Verarbeitung geeignetes Klima, indem Wärme und Staub abgeführt und die relative Feuchte auf einem vorteilhaften Wert gehalten wird. Da die Kettfäden 18 von der Strömung über längere Zeit umspült werden, erfolgt auch eine direkte Feuchteaufnahme, die sich sowohl für den Webvorgang wie auch für den Wasserverbrauch günstig auswirkt. Insbesondere gilt dies für den Einfluss der Teilströmung 72, die den Kettfäden entlangfliesst, diese umhüllt und gegenüber der Umgebungsluft abschirmt.

Ein Abstand von etwa 1,2 m des Lokalauslasses von der darunter verlaufenden Webkette stellt aus wirtschaftlichen Gründen eine obere Grenze dar.

Es ist nachzutragen, dass unterhalb der Webmaschine 2 zweckmässig in an sich bekannter Weise eine Bodenöffnung 80 vorgesehen ist, über welche staubbeladene Luft abtransportiert wird.

Es hat sich erwiesen, dass die Anordnung des Lokalauslasses 22 so, dass die Verdrängungsströmung 70 auf die obere Kettfadenschar 20' unter einem spitzen Winkel auftrifft, die Umlenkung derselben bzw. die Bildung einer anteilsmässig grossen Teilströmung 72 und eine Ausrichtung derselben parallel zu den Kettfäden stark begünstigt. Da eine effektive Konditionierung der Kettfäden 18 nur über eine ausreichend lange Einwirkungsdauer erzielbar ist, wirkt diese Teilströmung als eigentliches Konditionierungsmittel. Mit dem Ziel einer langen Einwirkungsdauer der Luftströme 70 bzw. 72 ist die Anordnung des Luftauslasses 22 so, dass der Strom 70 unmittelbar hinter dem Schaftpaket 8 auf die Kette 16 bzw. das Hinterfach 20 auftrifft, vorteilhaft. Anderseits stellt sich an der dem Hinterfach 20 zugekehrten Seite des Schaftpaketes bei einer solchen Anordnung ein Luftstau ein, der die Umlenkung der Teilströmung 72 unterstützt.

Sofern die Konditionierung auch im Bereich des Vorderfaches bzw. des Gatters für die Schussfadenspulen erfolgen soll, sind hierzu gemäss der Erfindung zusätzliche Auslässe ähnlich dem Lokalauslass 22 vorzusehen, die von der Klimazentrale 26 versorgt werden. Auch diese Auslässe sind, wie der Lokalauslass 22 als von der Webmaschine getrennte Elemente vorzusehen.

## Patentansprüche

1. Verfahren zum Klimatisieren von Textilmaschinen, wobei für jede Textilmaschine im Abstand von deren Textilgut mindestens eine nach abwärts gegen dieses gerichtete Klimaluft-Strömung erzeugt wird, dadurch gekennzeichnet, dass die Klimaluft in der Form einer kolbenartigen Verdrängungsströmung an das Textilgut transportiert wird.

2. Verfahren nach Anspruch 1, zur Webmaschinenklimatiierung, bei welcher die Klimaluft-Strömung gegen die Webkette gerichtet ist, dadurch gekennzeichnet, dass die Klimaluft durch die Verdrängungsströmung an die Kettfäden transportiert wird.

3. Verfahren nach Anspruch 1, dadurch gekennzeichnet, dass die Kettfäden durch eine diesen entlang fliessende Teilströmung der Verdrängungsströmung konditioniert werden.

4. Verfahren nach Anspruch 1, dadurch gekennzeichnet, dass die auf das Hinterfach gerichtete Verdrängungsströmung nach Umlenkung den Kettfäden in Richtung der Kettbaumseite entlanggeführt wird.

5. Verfahren nach einem der Ansprüche 1, 2 oder 3, dadurch gekennzeichnet, dass der Verdrängungsströmung eine Austrittsgeschwindigkeit von maximal 0,9 m/sec erteilt wird.

6. Vorrichtung zur Klimatisierung von Textilmaschinen, mit mindestens einem lokalen Luftauslass (22) für jede Textilmaschine (2), der über eine Eintrittsöffnung (38) zum Anschluss an eine Klimazentrale (26) bestimmt ist und einen Luftverteiler (60) mit mehreren in Strömungsrichtung hintereinander geschalteten,flächigen Verteilorganen (42, 46, 48) sowie eine Austrittsöffnung (32) aufweist, die zur Anordnung quer zur Textilmaschine im Abstand vom Textilgut bestimmt ist, dadurch gekennzeichnet, dass die Austrittsöffnung zur Ausrichtung gegen das Textilgut (16) bestimmt ist, um mittels der Verteilorgane die Luft in einer kolbenartigen Verdrängungsströmung über eine Breite der Austrittsöffnung von mindestens 150 mm zu verteilen.

7. Vorrichtung nach Anspruch 6, dadurch gekennzeichnet, dass das in Strömungsrichtung letzte Verteilorgan (48) einen Druckverlust von 15-20 Pa bei 0,6 m/sec aufweist.

8. Vorrichtung nach Anspruch 6 oder 7, zur Klimatisierung von Webmaschinen, mit mindestens einem lokalen Luftauslass (22) für jede Webmaschine (2), dadurch gekennzeichnet, dass die Austrittsöffnung (32) zur Ausrichtung gegen die Webkette (16) bestimmt ist.

9. Vorrichtung nach einem der Ansprüche 6 - 8, dadurch gekennzeichnet, dass die Austrittsöffnung (32) des Luftauslasses (22) an einer Breitseite eines den Luftverteiler (60) bildenden, im Profil annähernd rechteckförmigen Kastens (30) vorgesehen ist, dessen Querschnitt parallel zur Breitseite annähernd dem Querschnitt der Austrittsöffnung entspricht.

10. Vorrichtung nach einem der Ansprüche 6 - 9, dadurch gekennzeichnet, dass der Luftverteiler (60) der Eintrittsöffnung (38) gegenüberliegend ein Verteilorgan (42) als Prallorgan aufweist und dass das der Austrittsöffnung (32) vorgeschaltete Verteilorgan durch ein Lochblech (46) und das letzte Verteilorgan durch eine luftdurchlässige Matte (48) gebildet ist.

11. Vorrichtung nach Anspruch 10, dadurch gekennzeichnet, dass das Lochblech (46) und die Matte (48) zur Austrittsöffnung (32) parallel angeordnet sind.

12. Vorrichtung nach einem der vorangehenden Ansprüche, dadurch gekennzeichnet, dass der Luftverteiler mindestens eine seitliche Austrittsöffnung aufweist.

13. Verwendung eines an einer Klimazentrale angeschlossenen, eine kolbenartige Verdrängungsströmung erzeugenden lokalen Luftauslasses für die Klimatisierung einer Textilmaschine, insbesondere einer Webmaschine.

## Claims

1. Process for the air conditioning of textile machines, in which there is generated for each textile machine, at a spacing from its textile material, at least one conditioning air stream directed downwards towards the latter, characterized in that the conditioning air is transported in the form of a piston-type displacement flow to the textile material.

2. Process according to Claim 1, for the air conditioning of weaving machines, in which the conditioning air stream is directed towards the warp, characterized in that the conditioning air is transported by the displacement flow to the warp threads.

3. Process according to Claim 1, characterized in that the warp threads are conditioned by a partial stream of the displacement flow, which partial stream flows along these.

4. Process according to Claim 1, characterized in that, after deflection, the displacement flow directed onto the back shed is guided along the warp threads in the direction of the side of the warp beam.

5. Process according to one of Claims 1, 2 or 3, characterized in that a maximum outlet velocity of 0.9 m/sec is imparted to the displacement flow.

6. Device for the air conditioning of textile machines, with at least one local air outlet (22) for each textile machine (2), which outlet is intended to be connected via an inlet opening (38) to an air conditioning plant (26) and has an air distributor (60) with a plurality of sheet-like distribution components (42, 46, 48) connected in series in the direction of flow, as well as an outlet opening (32) which is intended to be arranged transversely to the textile machine at a spacing from the textile material, characterized in that the outlet opening is intended to be oriented towards the textile material (16), in order, by means of the distribution components, to distribute the air in a piston-like displacement flow over a width of the outlet opening of at least 150 mm.

7. Device according to Claim 6, characterized in that the distribution component (48) which is last in the direction of flow has a pressure loss of 15-20 Pa at 0.6 m/sec.

8. Device according to Claim 6 or 7, for the air conditioning of weaving machines, with at least one local air outlet (22) for each weaving machine (2), characterized in that the outlet opening (32) is intended to be oriented towards the warp (16).

9. Device according to one of Claims 6-8, characterized in that the outlet opening (32) of the air outlet (22) is provided at a wide side of a box (30), which forms the air distributor (60) and which is approximately rectangular in profile and the cross-section of which, parallel to the wide side, approximately corresponds to the cross-section of the outlet opening.

10. Device according to one of Claims 6 to 9, characterized in that the air distributor (60) has, opposite the inlet opening (38), a distribution component (42) as a baffle component, and in that the distribution component connected upstream of the outlet opening (32) is formed by a perforated sheet (46) and the last distribution component is formed by an air-permeable mat (48).

11. Device according to Claim 10, characterized in that the perforated plate (46) and the mat (48) are arranged parallel to the outlet opening (32).

12. Device according to one of the preceding claims, characterized in that the air distributor exhibits at least one lateral outlet opening.

13. Use of a local air outlet, which is connected to an air conditioning plant and generates a piston-type displacement flow, for the air conditioning of a textile machine, especially of a weaving machine.

## Revendications

1. Procédé pour la climatisation de machines textiles, dans lequel on produit pour chaque machine textile, à distance du fil textile de celle-ci, au moins un courant d'air de climatisation dirigé vers l'aval en direction opposée à celui-ci, caractérisé en ce que l'air de climatisation est amené au fil textile sous la forme d'un courant de déplacement à la manière d'un piston.

2. Procédé suivant la revendication 1 pour la climatisation de métiers mécaniques, dans laquelle le courant d'air de climatisation est dirigé en direction opposée à la chaîne, caractérisé en ce que l'air de climatisation est amené aux fils de chaîne par le courant de déplacement.

3. Procédé suivant la revendication 1, caractérisé en ce que les fils de chaîne sont conditionnés par un courant partiel du courant de déplacement, s'écoulant le long de ceux-ci.

4. Procédé suivant la revendication 1, caractérisé en ce que le courant de déplacement dirigé vers la foule arrière est, après déviation, conduit le long des fils de chaîne en direction du côté de l'ensouple.

5. Procédé suivant l'une des revendications 1, 2 ou 3, caractérisé en ce qu'une vitesse de sortie d'un maximum de 0, 9 m/sec est imprimée au courant de déplacement.

6. Dispositif pour la climatisation de machines textiles, avec au moins une sortie d'air locale (22) pour chaque machine textile (2), qui est destinée à être raccordée à une centrale de climatisation (26) par un orifice d'entrée (38) et qui présente un distributeur d'air (60) avec plusieurs organes de distribution (42, 46, 48) plans, montés l'un derrière l'autre dans le sens du courant, ainsi qu'un orifice de sortie (32), qui est destiné à être disposé transversalement à la machine textile à distance du fil textile, caractérisé en ce que l'orifice de sortie est destiné à être orienté en direction opposée au fil textile (16), afin de distribuer l'air, au moyen des organes de distribution, en un courant de déplacement à la manière d'un piston sur une largeur de l'orifice de sortie d'au moins 150 mm.

7. Dispositif suivant la revendication 6, caractérisé en ce que le dernier organe de distribution (48) dans la direction du courant présente une perte de charge de 15 - 20 Pa à 0,6 m/sec.

8. Dispositif suivant la revendication 6 ou 7, pour la climatisation de métiers mécaniques, avec au moins une sortie d'air locale (22) pour chaque métier mécanique (2), caractérisé en ce que l'orifice de sortie (32) est destiné à être orienté en direction opposée à la chaîne (16).

9. Dispositif suivant l'une des revendications 6 - 8, caractérisé en ce que l'orifice de sortie (32) de la sortie d'air (22) est prévu dans un côté large d'un caisson (30) de profil approximativement rectangulaire, formant le distributeur d'air (60), dont la section transversale parallèlement au côté large correspond approximativement à la section transversale de l'orifice de sortie.

10. Dispositif suivant l'une des revendications 6 - 9, caractérisé en ce que le distributeur d'air (60) présente, en face de l'orifice d'entrée (38), un organe de distribution (42) en guise de chicane et en ce que l'organe de distribution monté avant l'orifice de sortie (32) est formé par une tôle perforée (46) et le dernier organe de distribution par une nappe (48) perméable à l'air.

11. Dispositif suivant la revendication 10, caractérisé
en ce que la tôle perforée (46) et la nappe (48) sont disposées parallèlement à l'orifice de sortie (32).

12. Dispositif suivant l'une des revendications précédentes, caractérisé en ce que le distributeur d'air présente au moins un orifice de sortie latéral.

13. Utilisation d'une sortie d'air locale produisant un courant de déplacement à la manière d'un piston, raccordée à une centrale de climatisation pour la climatisation d'une machine textile, en particulier d'un métier mécanique.
